# EUROPÄISCHE PATENTSCHRIFT

(11) **EP 3 020 654 B1**
(45) Veröffentlichungstag und Bekanntmachung des Hinweises auf die Patenterteilung: **13.03.2019**
(21) Anmeldenummer: 15003209.2
(22) Anmeldetag: 10.11.2015
(51) Int. Cl.: B65D 81/32

(54) **MEHRKAMMER-AUFBEWAHRUNGSBEHÄLTER, MANTEL ZUR BILDUNG DES BEHÄLTERS UND VERWENDUNG DES BEHÄLTERS**
MULTI-CHAMBER STORING CONTAINER, SLEEVE FOR FORMING THE CONTAINER AND USE OF THE CONTAINER
RÉCIPIENT DE CONSERVATION À PLUSIEURS COMPARTIMENTS, MANCHON POUR FORMER LE RÉCIPIENT ET PROCÉDÉ D'UTILISATION DE RÉCIPIENT

(30) Priorität: 12.11.2014 DE 102014016670
(43) Veröffentlichungstag der Anmeldung: 18.05.2016
(73) Patentinhaber: Laskowski, Sigismund, 68161 Mannheim (DE)
(72) Erfinder: Laskowski, Sigismund, 68161 Mannheim (DE)
(74) Vertreter: Beyer, Carsten

(56) Entgegenhaltungen:
- EP-A1- 2 592 018
- EP-A1- 2 664 558
- FR-A- 1 035 491
- JP-A- H10 264 973
- JP-A- 2007 282 707
- JP-A- 2012 105 716
- US-A- 3 847 279

## Beschreibung

### Technisches Gebiet:

Die Erfindung betrifft einen Mehrkammer-Aufbewahrungsbehälter, der in einen Behandlungsmittel-Behälter umwandelbar ist, samt einer integrierten Applikationsmöglichkeit, insbesondere als eine Einheit beschaffen, der hauptsächlich aus einem Verbundmaterial mit einer luftundurchlässigen Schicht oder aus Kunststoff oder dergleichen hergestellt ist, in dem mindestens zwei Produkte zuerst separat und in einzelnen, zuerst formstabilen Kammern, luftdicht voneinander getrennt, aufzubewahren sind, und erst kurz vor einer geplanten Anwendung, zu einem fertigen, homogenen Gemisch, miteinander zu verbinden sind, indem die vorher angebrachte, luftdichte Trennung zwischen den Kammern aufzuheben ist, und dass während eines Umfüllvorgangs eines ersten Produktes zu einem zweiten Produkt, sich eine zweckmäßig gestaltete und zwischen den Kammern angeordnete Ergänzungskammer aufrichtet, und dass in der um die Ergänzungskammer vergrößerten Mischkammer, ein vorher vorgesehener, freier Mischraum einer zweckmäßigen Größe, immer beibehalten bleibt.

### Stand der Technik:

Die Patentanmeldung DE 10 2014 007 669.5 betrifft einen unveröffentlichten, internen Stand der Technik und betrifft einen derartigen Mehrkammer-Aufbewahrungsbehälter, der zu einem Behandlungsmittel-Behälter umfunktionierbar ist. Auch die integrierte, portionierte Applikationsmöglichkeit eines fertigen Gemisches, nach vorherigem Mischen der dieses bildenden Produkte, ist hier gegeben und durchführbar.

Diese Erfindung offenbart insbesondere einen, aus einem mit mindestens einer luftdichten Sperrschicht versehenen Verbundmaterial oder Kunststoff oder dergleichen hergestellten, länglichen Mantel, eines insbesondere eckigen Querschnittes, der zweckdienlich aus folgenden Abschnitten / Bereichen besteht, und zwar :
- einem Ausgaberöhrchen oder Applikator,
- einem ersten Giebel,
- einer Mischkammer,
- einem zweiten Giebel,
- einer zusammengefalteten Ergänzungskammer,
- einem Übergang-Abschnitt,
- einem dritten Giebel,
- einer Aufnahmekammer,
- einem vierten Giebel, und anschließend aus
- einem flachen Abschnitt,
der luftdicht und dauerhaft, nach dem Befüllen der Aufnahmekammer und der Bildung des vierten Giebels, zu verschließen ist.

Somit ist in dieser Erfindung vorgesehen, dass das Befüllen der Mischkammer über den Bereich des Mantels erfolgen muss, aus dem später die Aufnahmekammer bildbar ist, was als Nachteil anzusehen ist, da es ist nicht völlig auszuschließen ist, dass der Bereich des Mantels, aus dem später die Aufnahmekammer gebildet wird, mit dem Produkt, das die Mischkammer befüllt, verunreinigt sein könnte.

Eine Haarfarben-Verpackung muss immer garantieren, dass die Produkte nur direkt vor der Anwendung zu einem Gemisch vereint werden dürfen. Folglich hätte eine solche Verunreinigung die Wirkung des Gemisches mindestens gemindert, was als Nachteil zu bewerten ist.

Als weiterer Nachteil ist hier zu bewerten, dass durch die abwechselnd und nacheinander erfolgende Abfüllung einer vorher gebildeten Mischkammer, die Bildung des zweiten Giebels, der Ergänzungskammer, des Übergang-Abschnittes und des dritten Giebels, wieder eine Abfüllung der Aufnahmekammer erfolgen muss, dies führt zu einer zeitlichen Verzögerung des Herstellungsvorgangs einer fertigen Verpackung.

EP 2 664 558 A1 offenbart einen Mehrkammerbehälter für die Herstellung eines Mehrkomponenten-Produkts aus mindestens zwei Produkten, wobei eines der Produkte eine erste Flüssigkeit und das andere Produkt eine zweite Flüssigkeit oder ein erstes festes Produkt ist, wobei die Produkte in mindestens zwei voneinander getrennten Kammern angeordnet sind, welche untereinander mittels einer Dichtung abgetrennt sind, wobei die Dichtung zerbrechlich ist oder unter Druck bersten kann.

Um einen unerwünschten Stoffaustausch durch die Wände der Kammern zu verhindern, wird ein konkreter Lagenaufbau einer Kammerwand aus verschiedenen geeigneten Polymeren vorgeschlagen. Der aus EP 2 664 558 A1 bekannte Mehrkammerbehälter ist mit vier Giebeln und einer Ergänzungskammer versehen.

EP 2 592 558 A1 offenbart eine Verpackung zur getrennten Lagerung und anschließendem Mischen von mehreren Komponenten, umfassend einen Behälter, welcher aus einer ersten Wand und einer gegenüberliegenden zweiten Wand gebildet wird. Ein Verschluss teilt den Behälter dicht in eine erste Kammer und eine zweite Kammer innerhalb des Behälters. Der Verschluss wird aus einem Verschlussstück, welches auf der ersten Wand angeordnet ist, und einem Verschlussgegenstück, welches auf der gegenüberliegenden zweiten Wand angeordnet ist, gebildet, wobei ein Teil eines Spatels das Verschlussstück oder das Verschlussgegenstück bildet.

### Technische Aufgabe:

Der vorliegenden Erfindung liegt die Aufgabe zugrunde, einen Mehrkammer-Aufbewahrungsbehälter so zu entwickeln, dass mindestens ein Teil der oben erwähnten Nachteile behoben wird. Es ist eine weitere Aufgabe der Erfindung, eine Verwendung des Mehrkammer-Aufbewahrungsbehälters und einen Mehrkammer-Aufbewahrungsbehälter-Mantel zur Bildung des Mehrkammer-Aufbewahrungsbehälters vorzuschlagen.

Diese Aufgabe wird durch einen Mehrkammer-Aufbewahrungsbehälter nach Anspruch 1, eine Verwendung nach Anspruch 2 und einen Mehrkammer-Aufbewahrungsbehälter-Mantel nach Anspruch 5 gelöst.

### Offenbarung der Erfindung sowie deren Vorteile:

Diese Aufgabe wird bei einem Mehrkammer-Aufbewahrungsbehälter, der zu einem Behandlungsmittel-Behälter umwandelbar/umfunktionierbar ist und eine integrierte Applikationsmöglichkeit aufweist, erfindungsgemäß dadurch gelöst, dass ein rohrförmiger Mantel eines Mehrkammer-Aufbewahrungsbehälters, spätestens vor seinem zweckdienlichen Verformungsvorgang, mit solchen und so positionierten Knicklinien zu versehen ist, dass diese die Durchführung seiner Verformungen immer so garantieren, dass folgende Abschnitte des Mantels, entlang dieser Knicklinien, zuerst umzugestalten sind, und zwar:
- ein zweiter Giebel, dann
- eine zusammengefaltete Ergänzungskammer, dann
- ein Übergang-Abschnitt, und dann
- ein dritter Giebel,
wobei zwischen der zusammengefalteten Ergänzungskammer und dem Übergang-Abschnitt eine, diese luftdicht voneinander trennende und mehrmals verschließbare Klemme oder dergleichen, angeordnet sein muss, die später für den Mischvorgang der Produkte geöffnet sein muss, um das Produkt aus der Aufnahmekammer in die sich aufrichtende Ergänzungs-Kammer verlagern zu lassen, und danach erneut so zu verschließen ist, dass eine Rückverlagerung der Produkte während eines Mischvorgangs in einer um die Ergänzungskammer vergrößerten Mischkammer und während der Entnahme aus dem Behandlungsmittel-Behälter, dauerhaft verhindert werden.

Ein sehr wichtiges Merkmal ist auch, dass die Bildung eines erfindungsgemäßen Mehrkammer-Aufbewahrungsbehälters auch in einer umgekehrten Reihenfolge zu erfolgen hat, das heißt zuerst ist:
- der dritte Giebel, dann
- der Übergang-Abschnitt, dann
- die zusammengefaltete Ergänzungskammer, dann
- der zweite Giebel,
zu bilden, wobei die oben beschriebene, mehrmals verschließbare Klemme zu einer luftdichten Trennung der Verbindung zwischen dem Übergang-Abschnitt und der zusammengefalteten Ergänzungskammer, an der gleichen Position wie oben angegeben, und mit gleicher wie oben angegebener Funktion versehen sein muss, angeordnet sein muss.

Ebenfalls ein sehr wichtiges Merkmal ist, dass eine gleichzeitige Bildung:
- einer zusammengefalteten Ergänzungskammer und des Übergang-Abschnittes zu erfolgen hat, und dann
- die Bildung des zweiten Giebels und des dritten Giebels,
oder umgekehrt, wodurch die Fertigung und Abfüllung der Verpackung noch entsprechend verkürzt werden kann.

Ein sehr wichtiges Merkmal ist auch, dass sowohl der offene Endabschnitt, aus dem später die Mischkammer zu bilden ist, und diese mittels der Gestaltung des ersten Giebels und die Entnahmetülle samt zweckmäßigem Siegelrand luftdicht zu verschließen ist, als auch der offene Bereich, aus dem später die Aufnahmekammer, mittels der Bildung eines vierten Giebels und eines Siegelrandes, zu verschließen ist, zuerst mit ihren Öffnungen so zweckmäßig nach oben zu richten und in dieser Position zu fixieren sind, dass deren zweckmäßiges Befüllen und Verschließen immer garantiert ist.

Sehr wichtig ist auch, dass, unabhängig davon, in welcher Reihenfolge ein Mehrkammer-Aufbewahrungsbehälter-Mantel zu den offenen Abschnitten umzuformen ist, zwischen dem Ende der nach innen zusammengefalteten Ergänzungskammer und dem an ihn angrenzenden, auch nach innen zusammengefalteten Übergang-Abschnitt, eine aufhebbare, luftdichte Trennung garantiert sein muss, was beispielsweise in Form einer Klemme, oder dergleichen, nachzuvollziehen ist, und dass die beiden offenen Abschnitte des so umgeformten Mantels, nach oben, insbesondere parallel zueinander, zu richten und zu fixieren sind, und dass in dieser Position ein gleichzeitiges Befüllen der beiden offenen Abschnitte, über ihre Öffnungen, mit einem jeweils vorgesehenen Produkt, erfolgen muss, und dass aus dem offenen Ende, den vorgefertigten Knicklinien folgend, eine Mischkammer durch Bildung des ersten Giebels und einer Entnahmetülle, zu formen ist, während sein anderes Ende zu einem vierten Giebel und zu einem flachen Abschnitt, ebenfalls den vorgefertigten Knicklinien folgend, luftdicht und dauerhaft zu verschließen ist, wobei die Bildung der Giebel und Durchführung der Verschließvorgänge immer so erfolgen müssen, dass dabei keine unerwünschte Verformung der Mischkammer und der Aufnahmekammer, oder ein unerwünschter Druckanstieg, erfolgen kann.

Diese erste Phase der Gestaltung des Mehrkammer-Aufbewahrungsbehälters muss mit der Bildung des zweiten Giebels anfangen und weiter über die Bildung der zusammengefalteten Ergänzungskammer und des Übergang-Abschnittes, sowie der anschließenden Bildung des dritten Giebels, enden.

Jetzt muss zwischen der zusammengefalteten Ergänzungskammer und dem zusammengefalteten Übergang-Abschnitt, eine den sie verbindenden Durchgang luftdicht trennende Klemme oder dergleichen angeordnet und verschlossen sein.

Jetzt hat eine gleichzeitige Befüllung der beiden so entstandenen offenen Abschnitte zweckdienlich zu erfolgen, was deren jegliche Verunreinigung ausschließt.

Ein weiterer Vorteil dieser Lösung ist, dass das Befüllen der Mischkammer und der Aufnahmekammer gleichzeitig erfolgt, was eine Zeitersparnis ist.

Auch die Bildung des ersten Giebels samt der Entnahmetülle und des vierten Giebels samt dem an ihn grenzenden Siegelrand, kann erfindungsgemäß ebenfalls gleichzeitig erfolgen, was eine weitere Zeitersparnis als Folge hat.

Um die zuerst formfesten, aber spätestens bei einer Restentnahme faltbaren Abschnitte eines erfindungsgemäßen Mehrkammer- Aufbewahrungsbehälters bilden zu können, muss sein Zuschnitt mit entsprechenden, zweckmäßig angebrachten Knicklinien versehen werden, die diesen Vorgang ermöglichen, wobei insbesondere die Knicklinien, die die zusammengefaltete Ergänzungskammer bilden, so stark geprägt sein müssen, dass ihr Aufrichten nur während und durch die Umfüllung eines zweiten Produktes in diese, erfolgt, wobei kein ungewollter Überdruck in ihr aufgebaut wird, was ein sehr wichtiges Merkmal der Erfindung ist.

Hauptmerkmal der Erfindung ist einerseits die Reihenfolge der Umformung eines Mehrkammer-Aufbewahrungsbehälter-Mantels zu einem Mehrkammer-Aufbewahrungsbehälter, die zuerst zur Bildung des zweiten oder des dritten Giebels vorschlägt, oder umgekehrt und auf welche Art auch immer, oder dass diese beiden Giebel gleichzeitig zu bilden sind, indem die Bereiche, aus denen eine Ergänzungskammer und ein Übergang-Abschnitt entstehen, nach innen zweckdienlich zu falten sind, wodurch oben offene Abschnitte, aus denen später jeweils eine Mischkammer und eine Aufnahmekammer entstehen, zu bilden sind, und dass nach deren Befüllen sie zweckmäßig zu verschließen sind, indem der erste und der vierte Giebel, den dazu angebrachten Knicklinien folgend, zu bilden sind. Vor jedem Abfüllvorgang der offenen Abschnitte, muss insbesondere zwischen einer zusammengefalteten Ergänzungskammer und einem mit ihr korrespondierenden Übergang-Abschnitt, oder auf dem Übergang-Abschnitt direkt, eine aufhebbare und luftdichte Trennung dieser, stattfinden, die zum Beispiel mittels einer entsprechenden Klemme zu erzeugen ist. Während der ganzen Lagerungszeit der Verpackung muss die luftdichte Trennung garantiert werden.

Ein gleichzeitig erfolgender, zeitsparender Abfüllvorgang der beiden offenen Abschnitte ist hier garantiert.

Die Knicklinien müssen auf einem Zuschnitt garantieren, dass daraus ein zweckdienlicher Mehrkammer-Aufbewahrungsbehälter entsteht, mit sowohl einer faltbaren Aufnahmekammer für ein zweites Produkt sowie einer zuerst steifen Mischkammer, die jedoch bei der Restentnahme eines Gemisches aus dem Behandlungsmittel-Behälter so zusammenfaltbar sein muss, dass ihre größtmögliche Entleerung während eines zweckdienlichen Faltens immer garantiert ist.

Es ist sehr wichtig, dass die geleerte Aufnahmekammer, vor einem Mischvorgang der Produkte, immer von der Mischkammer luftdicht zu trennen ist, so dass bei einer später geöffneten Entnahmetülle oder geöffnetem Applikator, das Gemisch sich nicht in diese zurück verlagern kann, sondern nur nach Außen befördert wird. Durch diese Vorgänge wird ein Mehrkammer-Aufbewahrungsbehälter in einen Behandlungsmittel-Behälter umgewandelt.

Eine zweckmäßige, portionierte und gezielte Entnahme eines Gemisches aus dem Behandlungsmittel-Behälter soll nur bei geöffnetem Ausgaberöhrchen oder Applikator erfolgen, indem auf den Behandlungsmittel-Behälter manueller Druck ausgeübt wird.

### Sehr wichtig ist auch:

- dass die zusammengefaltete Ergänzungskammer, spätestens nach einer vollständigen Verlagerung des zweiten Produktes in diese, mindestens ein so großes Volumen bilden muss, wie sein gesamtes Volumen, so dass nach seinem abgeschlossenem Verlagerungsvorgang kein ungewollter Druckaufbau in dem Behandlungsmittel-Behälter entsteht, und
- dass die zusammenfaltbare Ergänzungskammer, die das Volumen der Mischkammer vergrößern muss und zu ihrem Teil wird, jeweils im geöffneten Zustand einerseits so formstabil sein muss, dass der Mischvorgang durch Schütteln oder Rütteln, oder durch beide Vorgänge, realisierbar ist, jedoch während der Resteentnahme sich immer so zweckmäßig zusammenfalten lassen muss, dass das meiste Gemisch aus dieser entnommen werden kann.

Wird eine Druckausübung auf die Wände eines Behandlungsmittel-Behälters aufgehoben, darf das fertige Gemisch aus ihm nicht mehr heraustreten, was mittels einer Anpassung der Form, Größe und Steifigkeit der Austrittsöffnung einer Entnahmetülle und der Spannkraft der Mischkammer zu bestimmen ist.

Es ist sehr wichtig, dass ein verschließender Abschnitt der Entnahmehülle des Behandlungsmittel-Behälters, jeweils so flach zu gestalten ist, dass jede Druckwegnahme vom Behandlungsmittel-Behälter seine sofortige Entspannung als Folge hat, und kein ungewolltes Austreten des Gemisches möglich ist.

Ein sehr wichtiges Merkmal ist die volle Garantie, dass bei der Verpackung, während der Herstellung eines fertigen Haarfarben-Gemisches, ein Endverbraucher zu keiner Zeit die Möglichkeit hat, mit den hier vorhandenen Produkten, vor und während eines Mischvorgangs, in direkten Kontakt zu treten.

Die Ausführungen der Verpackung müssen immer so gestaltet sein, dass alle Verlagerungsvorgänge und alle Mischvorgänge, unabhängig davon, ob diese aus zwei oder mehreren Produkte entstehen, immer ohne Sichtkontakt erfolgten.

Durch ein zweckmäßiges, nach innen gerichtetes Zusammenfalten des Behandlungsmittel-Behälters während der Restentnahme, wird seine Entleerung verbessert, und somit die EU-Vorlage über Abfallvermeidung erfüllt.

Es folgt eine Kurzbeschreibung der Zeichnung, in der zeigen:
- Figur 1: ein Beispiel eines erfindungsgemäßen Mehrkammer-Aufbewahrung-Mantels
- Figur 2: einen umgeformten Mantel aus Figur 1, wo die offenen Abschnitte sich in ihrer Abfüllposition befinden
- Figur 3: eine Seitensicht auf Figur 2
- Figur 4: eine Sicht von oben auf Figur 2
- Figur 5: Seitensicht auf den fertigen, befüllten Mehrkammer-Aufbewahrungsbehälter
- Figur 6: Sichtrichtung "W" auf die Figur 5
- Figur 7: Mehrkammer-Aufbewahrungsbehälter aus der Figur 5, vor einem Mischvorgang der Produkte
- Figur 8: einen Behandlungsmittel-Behälter, wo die Produkte zu einem fertigen Gemisch vermengt wurden
- Figur 9: Seitensicht auf die Figur 8

Wege zur Ausführung der Erfindung, wobei in der Beschreibung gleiche oder sich entsprechende Teile, mit identischen Bezugszeichen bezeichnet sind:
Figur 1 zeigt einen Beispiel eines erfindungsgemäßen, rohrförmigen Mehrkammer-Aufbewahrung-Mantels (2), der mittels einer dauerhaften Verbindung der Verbindungslasche (27) mit dem Zuschnitt, mittels des Siegelrandes (26), zu formen ist. Weiterhin sind hier die Knicklinien (19) zur späteren Bildung eines ersten Giebels (3), die Knicklinien (20) zur späteren Bildung eines zweiten Giebels (4), die Knicklinien (21) zur späteren Bildung eines dritten Giebels (5) und die Knicklinien (22) zur späteren Bildung eines vierten Giebels (6), deutlich erkennbar. Auch der Bereich aus dem später die Mischkammer (7), sowie der Bereich aus dem später die zusammengefaltete Ergänzungs-kammer (8) und der Übergang-Abschnitt (13) sowie die Aufnahmekammer (11) und der Siegelrand (23), später bildbar sind, sind hier sichtbar.

Die Figur 2 zeigt einen von vielen Beispielen, eines vorteilhaft umgeformten Mantels (2), aus der Figur 1, wo die offene Abschnitte (29) und (30) in ihren Abfüllpositionen und mittels einer Fixierungslasche (18), gehalten sind. Weiterhin ist hier erkennbar, dass zuerst der zweite Giebel (4) und der dritte Giebel (5) vollständig geformt sind, wobei die Knicklinien (19) zur späteren Bildung des ersten Giebels (3), sowie die Knicklinien (22) zur späteren Bildung des vierten Giebels (6), sind ebenfalls deutlich sichtbar. Auch die zusammengefaltete Ergänzungskammer (8) und der Übergang-Abschnitt (13), sowie die Klemme (12), die die offenen Abschnitte (29) und (30) luftdicht voneinander trennt, sind ebenfalls erkennbar.

In der Figur 3 ist die Seitensicht auf die Figur 2 dargestellt, wo der offene Abschnitt (29) und die Knicklinien (19) zur späteren Bildung des ersten Giebels (3), sowie der später die Mischkammer (7) bildender Abschnitt und der vollständig geformter, zweiter Giebel (4) und die zusammengefaltete Ergänzungskammer (8), deutlich erkennbar sind. Ebenfalls sichtbar sind die nach innen gefalteten Abschnitte (34), aus denen später eine Ergänzungs-kammer (8) und ein Übergang-Abschnitt (13), entstehen. Weiterhin ist hier eine schematisch dargestellte Klemme (12) sichtbar, die wie in der Figur 2 beschrieben, vor einem Befüllender offenen Abschnitte (29) und (30), die Verbindung zwischen denen luftdicht verschließen muss.

Figur 4 zeigt die Sicht von oben auf die Figur 2, wo vollständig geformte Giebel (4) und (5) deutlich erkennbar sind. Weiterhin sind diese Giebel (4) und (5) bildende Knicklinien (20) und (21) und die Klemme (12), sichtbar.

Figur 5 zeigt eine Sicht auf den fertigen, befüllten Mehrkammer-Aufbewahrungsbehälter (1), der hier durchsichtig dargestellt ist, wobei in seiner Mischkammer (7) das erste Produkt (9) sich befindet, und dass oberhalb dieses ein Freiraum (17) zur Durchführung eines Mischvorgangs erkennbar ist, und dass in der Aufnahmekammer (11) sich zweites Produkt (10) befindet, und dass hier alle vier Giebel (3) (4) (5) und (6) vollständig ausgebildet sind, und dass zwischen dem zweiten Giebel (4) und dem dritten Giebel (5) die zusammengefaltete Ergänzungskammer (8) und der Übergang-Abschnitt (13) sowie die Klemme (12) zweckdienlicht positioniert sind. Hier ist auch die Entnahmetülle (14) sowie der Siegelrand (26), in Seitensicht erkennbar. Um die unterschiedliche Art der Produkte (9) und (10) zu betonen, wurde dieses einmal als Striche und einmal als Kugel dargestellt.

In der Figur 6 ist die Figur 5 aus der Richtung "W", dargestellt. Hier ist ein Beispiel einer in den Mehrkammer-Aufbewahrungsbehälter (1) integrierten Entnahmetülle (14) deutlich erkennbar. Weiterhin ist hier die Mischkammer (7), der erste Giebel (3), der zweite Giebel (4), die luftdicht trennende Klemme (12), die in diesem Beispiel auf dem Übergang-Abschnitt (13) angeordnet ist. Auch die nach innen gefaltete Bereiche (34) aus denen später eine Ergänzungskammer (8) und der Übergang-Abschnitt (13) entstehen, sind hier erkennbar. Auch die nach innen zusammengelegten Abschnitte (34) sind hier sichtbar, deren doppelte Breite (B) das Volumen einer Ergänzungskammer (8) und eines Übergang-Abschnittes (13), mitbestimmt.

Figur 7 zeigt einen Mehrkammer-Aufbewahrungsbehälter (1) aus der Figur 5, der direkt vor dem Umfüllen eines zweiten Produktes (10) in die zusammengefaltete Ergänzungskammer (8) steht. Wird hier auf die Aufnahmekammer (11) ein Druck in der Pfeilrichtung ausgeübt, verlagert sich das zweite Produkt (10) mindestens in die Ergänzungskammer (8) und dabei diese mindestens teilweise zweckdienlich aufrichtet, da die Klemme (12) geöffnet wurde.

In der Figur 8 ist ein Behandlungsmittel-Behälter (28) dargestellt, wo as erste Produkt (9) und das zweite Produkt (10), zu einem fertigen Gemisch (15) vermengt wurden, wobei vor diesem Vorgang muss die Aufnahmekammer (11) von der Ergänzungskammer (8), luftdicht getrennt werden, was hier erkennbar ist, da die Klemme (12) wieder verschlossen wurde und somit die gewünschte Trennung vollzogen wurde. Ebenfalls ist hier erkennbar, dass der Freiraum (17) zur Durchführung des vorherigen Mischvorgangs, immer noch in ausreichenden Größe vorhanden ist. Bevor der Druck (D) auf den Behandlungsmittel-Behälter (28) ausgeübt wird, muss immer die Spitze (33) der Entnahmetülle (14), vollständig entfernt werden. Erst dann darf der Druck (Pfeilrichtung D) auf den Behandlungsmittel-Behälter (28) ausgeübt werden. Erfindungsgemäß müssen die Wände der Entnahmetülle (14) so dicht anlegen und so groß sein müssen, das nach der Wegnahme des Drucks, eine sofortige und zweckmäßige Unterbrechung des Heraustretens des Gemisches (15), stattfinden muss. Wird der manuelle Druck wieder zweckmäßig ausgeübt, muss eine portionierte Entnahme garantiert werden. Hier ist auch erkennbar, dass die Aufnahmekammer (11) mittels eines Siegeirandes (23) luftdicht verschlossen ist. Um die vollständige Entnahme des Gemisches zu garentieren, ist die Mischkammer (7, 16) während der Restentnahme, nach innen zusammenzufalten, bevor sie von der Mischkammer (7, 16), auf beliebige Art luftdicht abgetrennt wird.

Figur 9 zeigt eine Seitensicht auf die Figur 8. Hier ist deutlich erkennbar, dass die um die Ergänzungskammer (8) vergrößerte Mischkammer (7, 16), mittels einer Klemme (12), von der leeren Aufnahmekammer (11) luftdicht abgetrennt ist. Die Entnahmetülle (14) ist mittels des Verlaufes des luftdichten Siegelrandes (26) geformt, und weist eine Schnittlinie (25) auf, entlang dieser ihre Spitze (33) direkt vor der Entnahme eines fertigen Gemisches (15), jedoch immer nach einem abgeschlossenem Mischvorgang, vollständig abzutrennen ist. Auch die vollständig zusammengelegten Abschnitte (35) der leeren Aufnahmekammer (11), sind hier erkennbar.

Gewerbliche Anwendbarkeit:
Eine Verpackung zur Herstellung eines fertigen Haarfarben-Gemisches ist vorgesehen, wo ein Verbraucher zu keiner Zeit mit den Produkten, einen direkten Kontakt haben kann. Die Ausführungen der Verpackung sind so konzipiert, dass der Vorgang der Zufuhr und des Zusammenmischens der Produkte, ohne Sichtkontakt erfolgt. Weiterer Vorteil ist, dass die portionierte Entnahme des Produktes aus dieser Verpackung fast vollständig erfolgt, was durch ihr zweckmäßiges Zusammenfalten begünstigt wird.

### Bezugszeichenliste

- 1.: Mehrkammer-Aufbewahrungsbehälter
- 2.: Mehrkammer-Aufbewahrungsbehälter-Mantel
- 3.: Erster Giebel
- 4.: Zweiter Giebel
- 5.: Dritter Giebel
- 6.: Vierter Giebel
- 7.: Mischkammer
- 8.: zusammengefaltete Ergänzungskammer
- 9.: erstes Produkt
- 10.: zweites Produkt
- 11.: faltbare Aufnahmekammer zur Unterbringung zweites Produktes
- 12.: luftdicht widerverschließbare Klemme oder dergleichen
- 13.: Übergang-Abschnitt
- 14.: Entnahmetülle oder Applikator
- 15.: fertiges Gemisch aus erstem Produkt und zweitem Produkt
- 16.: um die Ergänzungskammer vergrößerte Mischkammer
- 17.: Freiraum zur Durchführung des Mischvorgangs
- 18.: Fixierungslasche
- 19.: Knicklinien zur Bildung erstes Giebels
- 20.: Knicklinien zur Bildung zweites Giebels
- 21.: Knicklinien zur Bildung drittes Giebels
- 22.: Knicklinien zur Bildung viertes Giebels
- 23.: Siegelrand am vierten Giebel
- 24.: Giebel am Ergänzungskammer (nicht immer notwendig)
- 25.: Schnittlinie zur Öffnung der Entnahmetülle
- 26.: Siegelrand
- 27.: Verbindungslasche zur Bildung eines Mantels
- 28.: Behandlungsmittel-Behälter
- 29.: offener Abschnitt am Ende wo eine Entnahmetülle geformt wird
- 30.: offener Abschnitt am Ende wo die Aufnahmekammer geformt wird
- 31.: Öffnung im offenen Abschnitt (29)
- 32.: Öffnung im offenen Abschnitt (30)
- 33.: entfernbare Spitze einer Entnahmetülle
- 34.: nach innen geknickte Mantel-Abschnitte die mittels ihrer Entfaltung ein Volumen einer Ergänzungskammer und eines Übergang-Abschnittes Bestimmen
- 35.: zusammengelegte Abschnitte einer leeren Aufnahmekammer
- B -: Breite der zusammenlegbaren Abschnitte
- W -: Sichtrichtung auf die Figur 5
- P -: Druck auf die faltbare Aufnahmekammer zur Verlagerung eines zweiten Produktes in eine sich öffnende Ergänzungskammer
- D -: Druck auf Behandlungsmittel-Behälter zu einer gezielten Gemisch-

## Patentansprüche

1. Mehrkammer-Aufbewahrungsbehälter (1), insbesondere aus einem luftdichten Verbundmaterial, oder aus Kunststoff oder aus Metallfolie oder dergleichen hergestellt, geformt aus einem Mehrkammer-Aufbewahrungsbehälter-Mantel (2), wobei der Mantel (2) ein aus Kunststoff gespritzter Mantel (2) ist, oder aus einem Zuschnitt zu einem Mehrkammer-Aufbewahrungsbehälter-Mantel (2) zweckmäßig geformt wird, insbesondere mittels der dauerhaften und luftdichten Verbindung einer Verbindungslasche (27), mittels eines Siegelrandes (26), mit dem Zuschnitt,
und wobei der dafür vorgesehene Zuschnitt mit mehreren, zweckmäßig angebrachten Knicklinien (19, 20, 21, 22) versehen ist, oder wobei der aus Kunststoff gespritzte Mantel (2) die Knicklinien (19, 20, 21, 22) integriert hat,
wobei der Mehrkammer-Aufbewahrungsbehälter-Mantel (2) entlang der Knicklinien (20, 21) geknickt wird, so dass zwei offene Abschnitte (29, 30) entstehen, wobei deren Boden jeweils durch einen zweiten Giebel (4) und einen dritten Giebel (5) geformt sind,
und wobei deren Entstehung durch einen nach innen durchgeführten Faltvorgang eines Abschnittes (34) erzwungen wird, wobei zwischen dem zweiten Giebel (4) und dem dritten Giebel (5) eine zusammengefaltete Ergänzungskammer (8) und ein Übergang-Abschnitt (13) gebildet werden,
und wobei die offenen Abschnitte (29) und (30), aus denen jeweils eine Mischkammer (7) und eine Aufnahmekammer (11) entstehen, mit ihren Öffnungen (31) und (32) nach oben gerichtet und in dieser Position, bspw. mittels eines Greifers und/oder an einer Fixierungslasche (18), fixiert werden, und diese Abschnitte (29, 30) jeweils mittels eines ersten Produktes (9) und mittels eines zweiten Produktes (10) zweckmäßig befüllt werden, und, wobei anschließend mittels der Bildung eines ersten Giebels (3) und einer Entnahmetülle (14) die Mischkammer (7) luftdicht und dauerhaft verschlossen wird, während die Aufnahmekammer (11) mittels Bildung eines vierten Giebels (6) und eines Siegelrandes (23), ebenfalls luftdicht und dauerhaft, verschlossen wird.

2. Verwendung eines Mehrkammer-Aufbewahrungsbehälters (1) nach mindestens einem der vorhergehenden Ansprüche,
**dadurch gekennzeichnet,**
**dass** durch das Öffnen einer zwischen der zusammengefalteten Ergänzungskammer und dem Übergang-Abschnitt angeordneten Klemme (12) oder dergleichen und somit die Hervorbringung einer Verbindung zwischen der Aufnahmekammer (11) und der um die Ergänzungskammer (8) vergrößerten Mischkammer (7, 16), und eine so vollständig wie mögliche Verlagerung eines zweiten Produktes (10) aus der Aufnahmekammer (11) in die sich aufrichtende Ergänzungskammer (8), und das anschließende Verschließen der Klemme (12), um diese Verbindung wieder dauerhaft zu unterbrechen, ein Mehrkammer-Aufbewahrungsbehälter (1) jeweils zu einem Behandlungsmittel-Behälter (28) umgewandelt wird.

3. Verwendung nach Anspruch 2, **dadurch gekennzeichnet,**
**dass** die mit einem ersten Produkt (9) befüllte und luftdicht verschlossene Mischkammer (7) und die mit einem zweiten Produkt (10) befüllte Aufnahmekammer (11) mittels einer Fixierungslasche (18) trennbar verbunden sind,
und **dass** diese Verbindung bis direkt vor der Anwendung intakt bleibt und erst dann zerstört wird und der Mehrkammer-Aufbewahrungsbehälter (1) begradigt wird, bevor die Klemme (12) geöffnet wird, und somit das zweite Produkt (10) in die sich aufrichtende Ergänzungskammer (8), mittels manuell ausgeübten Drucks, aus der Aufnahmekammer (11) so vollständig wie möglich verlagert wird.

4. Verwendung nach Anspruch 2 oder 3, **dadurch gekennzeichnet,**
**dass** die eine Entnahmetülle (14) bildenden Abschnitte des Mehrkammer-Aufbewahrungsbehälters (1) so eng aneinander anliegen, dass nur bei einer vorgegebenen Druckausübung (D) auf den Behandlungsmittel-Behälter (28) die Ausgabe aus ihr erfolgt, jedoch nach der Wegnahme der Druckausübung (D) eine sofortige Unterbrechung der Ausgabe des Gemisches (15).

5. Mehrkammer-Aufbewahrungsbehälter-Mantel (2) zur Bildung eines Mehrkammer-Aufbewahrungsbehälters (1) nach Anspruch 1, wobei der Mantel mehrere Knicklinien (19, 20, 21, 22) aufweist, aus denen die vier Giebel (3, 4, 5, 6) gebildet werden können.

## Claims

1. A multi-chamber storing container (1), especially made of an airtight composite material, or made of plastic sheet or metal foil or the like, formed of a multi-chamber storing container sleeve (2), wherein the sleeve (2) is a sleeve (2) injection-molded from plastic, or is suitably formed of a blank cut to form a multi-chamber storing container sleeve (2), and is especially formed by means of the permanent and airtight connection of a connecting tab (27), by means of a sealing edge (26), connected to the blank cut,
and wherein the blank cut provided for this purpose is provided with a plurality of suitably attached bending lines (19, 20, 21, 22), or wherein the sleeve (2) injection-molded from plastic has the bending lines (19, 20, 21, 22) integrated therein,
wherein the multi-chamber storing container sleeve (2) is bent along the bending lines (20, 21) to form two open portions (29, 30), the bottoms of which are each formed of a second gable (4) and a third gable (5),
and wherein the formation thereof is forced by an inwardly performed folding operation of a portion (34), a folded supplementary chamber (8) and a transition portion (13) being formed between the second gable (4) and the third gable (5),
and wherein the open portions (29) and (30), from which a mixing chamber (7) and a receiving chamber (11) will be formed, are oriented with their openings (31) and (32) facing upwards, and are fixed in this position, for example by means of a gripper and/or on a fixing tab (18), and these portions (29, 30) will each be appropriately filled by means of a first product (9) and by means of a second product (10),
and wherein the mixing chamber (7) is subsequently air-tightly and permanently closed by forming a first gable (3) and a withdrawal spout (14), whereas the receiving chamber (11) is likewise air-tightly and permanently closed by means of formation of a fourth gable (6) and a sealing edge (23).

2. Use of a multi-chamber storing container (1) according to at least one of the preceding claims, **characterized in that**
by opening a clamp (12) or the like disposed between the folded supplementary chamber and the transition portion, thus creating a connection between the receiving chamber (11) and the mixing chamber (7, 16) enlarged by the supplementary chamber (8),
and transfering a second product (10) from the receiving chamber (11) into the erected supplementary chamber (8) as completely as possible, and subsequently closing the clamp (12) to permanently interrupt this connection again,
a multi-chamber storing container (1) is being converted into a respective treatment agent container (28).

3. The use according to claim 2,
**characterized in that**
the mixing chamber (7), which is filled with a first product (9) and is hermetically sealed, and the receiving chamber (11), which is filled with a second product (10), are releasably connected by means of a fixing tab (18),
and this connection remains intact until being actually used and will not be previously destroyed, and the multi-chamber storing container (1) is straightened out prior to opening the clamp (12), thus transfering the second product (10) as completely as possible from the receiving chamber (11) into the self-erecting supplementary chamber (8) by means of manually exerted pressure.

4. The use according to claim 2 or 3, **characterised in that**
the portions of the multi-chamber storing container (1) forming a withdrawal spout (14) closely abut against each other, such that the mixture (15) is only discharged therefrom when preset pressure application (D) is provided to the treatment agent container (28), but immediate interruption of mixture (15) discharge occurs upon interruption of pressure.

5. A multi-chamber storing container sleeve (2) for forming a multi-chamber storing container (1) according to claim 1,
the sleeve having a plurality of bending lines (19, 20, 21, 22) from which the four gables (3, 4, 5, 6) may be formed.

## Revendications

1. Récipient de conservation à plusieurs compartiments (1), en particulier en matériau composite étanche à l'air, ou en feuille de matière plastique ou en feuille métallique ou similaire, formé d'un manchon de conservation à plusieurs compartiments (2), dans lequel le manchon (2) est un manchon (2) moulé par injection en matière plastique ou est formé de manière appropriée par une découpe pour former un manchon à plusieurs compartiments (2) et est notamment formé au moyen de liaison durable et étanche à l'air d'une patte de liaison (27) reliée à la découpe par un bord de soudage (26),
et dans lequel la découpe prévue à cet effet est munie d'une pluralité de lignes de pliage (19, 20, 21, 22) fixées de manière appropriée, ou dans laquelle le manchon (2) moulé par injection en matière plastique comporte les lignes de pliage (19, 20, 21, 22) intégrées,
dans lequel le manchon de récipient de conservation à plusieurs compartiments (2) est plié le long des lignes de pliage (20, 21) pour former deux parties ouvertes (29, 30) dont les fonds sont chacun formés d'un deuxième pignon (4) et d'un troisième pignon (5),
et dans lequel la formation de ceux-ci est forcée par une opération de pliage effectuée vers l'intérieur d'une partie (34), une chambre supplémentaire pliée (8) et une partie de transition (13) étant formées entre le deuxième pignon (4) et le troisième pignon (5),
et dans lequel les parties ouvertes (29) et (30), à partir desquelles une chambre de mélange (7) et une chambre de réception (11) seront formées, sont orientées avec leurs ouvertures (31) et (32) vers le haut et sont fixées dans cette position, par exemple au moyen d'une pince et/ou sur une patte de fixation (18), et ces parties (29, 30) sont remplies chacune de manière appropriée par un premier produit (9) et un second produit (10),
et dans lequel la chambre de mélange (7) est ensuite fermée de manière étanche à l'air et permanente par formation d'un premier pignon (3) et d'un bec de prélèvement (14), tandis que la chambre de réception (11) est également fermée de manière étanche à l'air et permanente par formation d'un quatrième pignon (6) et d'un bord de soudage (23).

2. Utilisation d'un récipient de conservation à plusieurs compartiments (1) selon au moins l'une des revendications précédentes, **caractérisée en ce qu'il** comprend les étapes consistant à ouvrir une pince (12) ou analogue disposée entre la chambre supplémentaire pliée et la partie de transition, créant ainsi une connexion entre la chambre de réception (11) et la chambre de mélange (7, 16) élargie par la chambre supplémentaire (8),
et déplacer un deuxième produit (10) de la chambre de réception (11) dans la chambre supplémentaire (8) montée aussi complètement que possible, et ensuite fermer la pince (12) pour interrompre définitivement cette connexion à nouveau, convertir un récipient de conservation à plusieurs compartiments (1) en un récipient d'agent de traitement respectif (28).

3. Utilisation selon la revendication 2,
**caractérisée en ce que**
la chambre de mélange (7), qui est remplie d'un premier produit (9) et est hermétiquement fermée, et la chambre de réception (11), qui est remplie d'un deuxième produit (10), sont reliées de manière amovible au moyen d'une patte de fixation (18),
et cette liaison reste intacte jusqu'à ce qu'elle soit effectivement utilisée et ne soit pas détruite au préalable, et le récipient de conservation à plusieurs compartiments (1) est redressé avant l'ouverture de la pince (12), déplaçant ainsi le deuxième produit (10) le plus complètement possible de la chambre de réception (11) dans la chambre supplémentaire (8) auto-établie par une pression exercée manuellement.

4. Utilisation selon la revendication 2 ou 3, **caractérisée en ce que** les parties du récipient de conservation à plusieurs compartiments (1) formant un bec de prélèvement (14) sont en contact étroit l'une contre l'autre, de sorte que le mélange (15) n'en est déchargé que lorsqu'une application de pression préréglée (D) est fournie au récipient (28) du produit de traitement, mais une interruption immédiate de la décharge du mélange (15) se produit lors de l'interruption de la pression.

5. Manchon de réservoir de conservation à plusieurs compartiments (2) pour former un réservoir de conservation à plusieurs compartiments (1) selon la revendication 1, le manchon ayant une pluralité de lignes de pliage (19, 20, 21, 22) à partir desquelles les quatre pignons (3, 4, 5, 6) peuvent être formés.
